# FASCICULE DE BREVET EUROPEEN

(11) **EP 2 685 326 B1**
(45) Date de publication et mention de la délivrance du brevet: **03.12.2014**
(21) Numéro de dépôt: 12176187.8
(22) Date de dépôt: 12.07.2012
(51) Int. Cl.: G04B 19/14

(54) **Cadran de montre fixé sur une platine**
Auf einer Platine befestigte Uhrenzifferblatt
Watch dial attached to a mainplate

(43) Date de publication de la demande: 15.01.2014
(73) Titulaire: ETA SA Manufacture Horlogère Suisse, 2540 Grenchen (CH)
(72) Inventeur: Corrêa, David, 2503 Bienne (CH); Ferri, Yvan, 1004 Lausanne (CH); Rychen, Stéphane, 3027 Bern (CH); Willemin, Roger, 2540 Grenchen (CH)
(74) Mandataire: Ravenel, Thierry Gérard Louis

(56) Documents cités:
- EP-A1- 1 046 968
- CH-A- 27 050
- CH-A- 30 614
- CH-A- 289 105
- CH-A- 367 759
- CH-A- 471 714
- CH-A2- 704 125
- DE-B1- 2 301 145
- DE-C- 540 671
- DE-U- 7 030 823

## Description

La présente invention concerne un cadran de montre fixé sur une platine. Plus précisément, l'invention concerne un cadran de montre fixé sur une platine à l'aide de moyens de fixation.

La technique classiquement utilisée pour assurer le maintien d'un cadran de montre sur une platine consiste à équiper ce cadran de pieds de cadran qui sont verrouillés au moyen de clefs de cadran correspondantes. L'un des inconvénients de cette technique est que les pieds de cadran sont fragiles et qu'ils peuvent facilement casser en cas de choc. Les pieds de cadran n'étant pas en soi réparables, il faut remplacer le cadran complet, sous réserve que celui-ci soit encore disponible sous forme de pièce détachée, ce qui n'est pas toujours le cas.

Le document CH 367 759 A un ensemble comprenant un cadran de montre et une platine, la platine étant délimitée par un rebord périphérique supérieur qui est prolongé vers le bas par une surface périphérique extérieure. Le cadran de montre est fixé sur le rebord périphérique extérieur de la platine à l'aide de deux vis prenant dans la platine.

La présente invention a pour but de remédier aux inconvénients susmentionnés ainsi qu'à d'autres encore en procurant un cadran de montre fixé sur une platine à l'aide de nouveaux moyens de fixation qui sont à la fois simples et fiables.

A cet effet, la présente invention concerne un ensemble comprenant un cadran de montre et une platine, la platine étant délimitée par un rebord périphérique supérieur qui est prolongé vers le bas par une surface périphérique extérieure, le cadran de montre étant fixé sur le rebord périphérique supérieur de la platine à l'aide d'au moins un premier et un second moyens de fixation, cet ensemble étant caractérisé en ce que le premier moyen de fixation comprend un bossage prévu sur la périphérie extérieure de la platine, le cadran présentant un bord périphérique par lequel il est maintenu entre une tête d'un clou ou d'une vis et le rebord périphérique supérieur de la platine, la tête du clou ou de la vis étant prolongée par une tige qui est logée dans le bossage de la platine.

Grâce à ces caractéristiques, la présente invention procure un ensemble comprenant un cadran de montre et une platine dans lequel le bord périphérique du cadran est maintenu entre la tête d'un clou ou d'une vis et le rebord périphérique supérieur de la platine, la tige du clou ou de la vis étant reçue dans un bossage ménagé sur la périphérie extérieure de la platine. Le cadran est ainsi immobilisé en utilisant des moyens à la fois simples, fiables et très économiques. Dans le cas où la platine est réalisée en un matériau plastique, les bossages ménagés sur la périphérie extérieure de la platine peuvent être obtenus très simplement par moulage ou injection du matériau plastique.

Selon une première variante de réalisation de l'invention, le second moyen de fixation comprend une fente prévue sur le rebord périphérique supérieur de la platine, le cadran venant se loger par son bord périphérique dans la fente de la platine.

Selon une seconde variante de réalisation, le second moyen de fixation comprend un second bossage prévu sur la périphérie extérieure de la platine, un second clou ou une seconde vis maintenant par sa tête le bord périphérique du cadran contre le rebord périphérique supérieur de la platine, la tête du second clou ou de la seconde vis étant prolongée par une tige qui est logée dans le second bossage de la platine.

Selon une caractéristique complémentaire de l'invention, le cadran est disposé entre un rehaut et la platine, le clou ou la vis étant chassé ou vissé dans le rehaut et venant prendre le rehaut en sandwich entre sa tête et sa tige qui est logée dans le bossage de la platine.

Selon encore une autre caractéristique de l'invention, la platine comprend au moins un plot de centrage sur son rebord périphérique supérieur et le cadran comprend sur son bord périphérique une encoche agencée pour coopérer avec le plot de centrage.

D'autres caractéristiques de la présente invention ressortiront plus clairement de la description détaillée qui suit d'un mode de réalisation du cadran et de la platine selon l'invention, cet exemple étant donné à titre purement illustratif et non limitatif seulement en liaison avec le dessin annexé sur lequel:
- la figure 1 est une vue en perspective d'un premier mode de réalisation de l'invention dans lequel le cadran est maintenu en un premier point dans une fente ménagée dans la platine et en un second point par une vis;
- la figure 2 est une vue de dessus de l'ensemble formé par le cadran et la platine illustré à la figure 1 ;
- les figures 3A, 3B et 3C sont des vues en coupe selon les lignes A-A, B-B et C-C de la figure 2;
- la figure 4 est une vue en perspective d'un second mode de réalisation de l'invention dans lequel le bord périphérique du cadran est maintenu entre la tête de trois clous et le rebord périphérique supérieur de la platine, les tiges des clous étant reçues dans un bossage ménagé sur la périphérie extérieure de la platine;
- la figure 5 est une vue de dessus de l'ensemble formé par le cadran et la platine illustré à la figure 4;
- les figures 6A et 6B sont des vues en coupe selon les lignes A-A et B-B de la figure 5;
- la figure 7 est une vue schématique en perspective d'un troisième mode de réalisation de l'invention dans lequel le cadran est disposé entre un rehaut et le rebord périphérique supérieur de la platine, les clous étant chassés dans le rehaut et venant prendre le rehaut en sandwich entre leur têtes et leurs tiges qui sont logées dans des bossages correspondants de la platine, et
- la figure 8 est une vue schématique d'une variante de réalisation de l'invention dans laquelle un pied de fixation qui vient de matière avec le rehaut et qui se loge dans le bossage correspondant de la platine permet de prendre le cadran en sandwich entre le rehaut et la platine.

La présente invention procède de l'idée générale inventive qui consiste à utiliser des clous ou des vis pour fixer le cadran d'une montre sur une platine. De tels moyens de fixation sont des moyens à la fois simples et donc économiques et qui assurent une immobilisation parfaitement fiable du cadran. Selon un autre avantage de l'invention, le cadran n'a pas besoin d'être modifié car il est simplement maintenu entre la tête du clou ou de la vis et le rebord périphérique supérieur de la platine. La seule disposition particulière concerne la platine qu'il faut munir sur sa périphérie extérieure d'autant de bossages que sont prévus de clous ou de vis. Cela ne pose cependant pas de problème notable, en particulier lorsque la platine est réalisée en un matériau plastique moulé ou injecté. En effet, il suffit dans ce cas de prévoir dans le moule les évidements correspondant aux bossages.

Un premier mode de réalisation de l'invention est illustré en liaison avec les figures 1 à 3. Désigné dans son ensemble par la référence numérique générale 1, le cadran est obtenu par exemple à partir d'une feuille métallique ou d'une feuille plastique. Dans l'exemple de la figure 1, le cadran 1 de même que la platine 2 sont de forme généralement circulaire. On comprendra néanmoins que l'invention n'est pas limitée à une telle géométrie et que le cadran 1 et la platine 2 peuvent être de toute forme comme par exemple carrée ou rectangulaire.

La platine 2 se présente généralement sous la forme d'un anneau. Elle est délimitée vers le haut par un rebord périphérique circulaire 4 sur lequel le cadran 1 viendra prendre appui et qui est prolongé vers le bas par une surface périphérique extérieure 6.

Comme on peut le constater à l'examen de la figure 1, la platine 2 est munie, en un endroit de la longueur de son rebord périphérique supérieur 4, d'une fente 8 en arc de cercle dans laquelle est glissé le bord périphérique 10 du cadran 1. La fente 8 procure donc un premier point de maintien selon l'axe vertical du cadran 1 sur la platine 2.

Conformément à l'invention, le cadran 1 est maintenu sur la platine 2 selon au moins un second point. A cet effet, on utilise une vis 12 qui comprend une tête 14 prolongée par une tige 16. Le cadran 1 va être maintenu en un endroit de son bord périphérique 10 entre la tête 14 de la vis 12 et le rebord périphérique supérieur 4 de la platine 2. La vis 12 procure donc un second point de maintien du cadran 1 sur la platine 2 à la fois selon une direction verticale perpendiculaire au plan du cadran 1 et selon une direction radiale. Pour le maintien de la vis 12, on prévoit sur la surface périphérique extérieure 6 de la platine 2 un bossage 18 correspondant dans lequel la tige 16 de la vis 12 est vissée. Le bossage 18 est formé par un surcroît de matière prévu localement sur la surface périphérique extérieure 6 de la platine 2 et suffisant pour permettre le vissage de la vis 12. Dans le cas où la platine 2 est réalisée en un matériau plastique, le bossage 18 peut être obtenu très simplement par moulage ou injection du matériau plastique. Dans l'exemple représenté au dessin, le bossage 18 est surmonté d'un téton 20. Ce téton 20 contre lequel le cadran 1 vient en appui par son bord périphérique 10 se dresse à la surface du rebord périphérique supérieur 4 de la platine 2 et est prévu pour assurer un meilleur guidage de la vis 12. Comme on le voit plus particulièrement sur la figure 2, la vis 12 est prévue à midi et la fente 8 est disposée à six heures. La vis 12 et la fente 8 assurent un parfait maintien du cadran 1 sur la platine 2, de sorte qu'aucun autre moyen de maintien n'est nécessaire. Par exemple à neuf heures (voir figure 3C), le cadran 1 est en appui simple sur la platine 2.

Dans ce qui a été décrit ci-dessus, on a prévu un unique bossage 18 destiné à servir de siège à une vis 12 correspondante. Il va de soi que l'invention n'est pas limitée à cet exemple de réalisation et que l'on peut prévoir plusieurs bossages et les vis correspondantes. De même, on a décrit la fixation du cadran 1 au moyen d'une ou de plusieurs vis. On comprendra que ces vis peuvent être remplacées par d'autres moyens de fixation comme des clous que l'on chassera dans les bossages.

La figure 4 illustre une variante de réalisation de l'invention dans laquelle le cadran 1 est fixé sur la platine 2 au moyen de deux clous 22 au moins, trois dans l'exemple représenté. Les bossages 18 correspondants sont prévus sur la surface périphérique extérieure 6 de la platine 2 par exemple à intervalles de distance réguliers les uns des autres. Le clou 22 prévu à midi (figure 6A) a une tête 24 plus grande que le clou 22 prévu à quatre heures (figure 6B), la tête de ces clous étant prolongée par une tige 26.

Pour améliorer davantage encore l'orientation du cadran 1, la platine 2 comprend au moins un plot de centrage 28 sur son rebord périphérique supérieur 4 et le cadran 1 comprend sur son bord périphérique 10 une encoche 30 agencée pour coopérer avec le plot de centrage 28. Enfin, pour assurer l'orientation convenable du cadran 1, un élément détrompeur tel qu'un ergot 32 qui est prévu sur le rebord périphérique supérieur 4 de la platine 2 par exemple à six heures vient se loger dans un logement correspondant 34 ménagé sur le bord périphérique 10 du cadran 1.

La figure 7 illustre une autre variante de réalisation dans laquelle le cadran 1 est pris en sandwich entre un rehaut 36 et le rebord périphérique supérieur 4 de la platine 2. Pour assurer le maintien de l'ensemble formé par le rehaut 36, le cadran 1 et la platine 2, des clous 22 sont chassés dans le rehaut 36, la tige 26 de ces clous 22 venant se loger dans les bossages 18 correspondants prévus sur la surface périphérique extérieure 6 de la platine 2. Le rehaut 36 est ainsi maintenu entre la tête 24 des clous 22 et le rebord périphérique supérieur 4 du cadran 1 et vient enserrer le cadran 1. En remplacement des clous, on pourra prévoir des vis que l'on vissera dans le rehaut 36 et dans les bossages 18 de la platine 2.

La figure 8 illustre encore une autre variante de réalisation de l'invention dans laquelle un pied de fixation 38 qui vient de matière avec le rehaut 36 et qui se loge dans le bossage correspondant 18 de la platine 2 permet de prendre le cadran 1 en sandwich entre le rehaut 36 et la platine 2.

## Revendications

1. Ensemble comprenant un cadran de montre (1) et une platine (2), la platine (2) étant délimitée par un rebord périphérique supérieur (4) qui est prolongé vers le bas par une surface périphérique extérieure (6), le cadran de montre (1) étant fixé sur le rebord périphérique supérieur (4) de la platine (2) à l'aide d'au moins un premier et un second moyens de fixation, cet ensemble étant **caractérisé en ce que** le premier moyen de fixation comprend un bossage (18) prévu sur la surface périphérique extérieure (6) de la platine (2), le cadran (1) présentant un bord périphérique (10) par lequel il est maintenu entre une tête (14; 24) d'une vis ou d'un clou (12; 22) et le rebord périphérique supérieur (4) de la platine (2), la tête (14; 24) de la vis ou du clou (12; 22) étant prolongée par une tige (16; 26) qui est logée dans le bossage (18) de la platine (2).

2. Ensemble selon la revendication 1, **caractérisé en ce que** le second moyen de fixation comprend une fente (8) prévue sur le rebord périphérique supérieur (4) de la platine (2), le cadran (1) venant se loger par son bord périphérique (10) dans la fente (8) de la platine (2).

3. Ensemble selon la revendication 1, **caractérisé en ce que** le second moyen de fixation comprend un second bossage (18) prévu sur la surface périphérique extérieure (6) de la platine (2), un second clou ou une seconde vis (22; 12) maintenant par sa tête (24; 14) le bord périphérique (10) du cadran (1) contre le rebord périphérique supérieur (4) de la platine (2), la tête (24; 14) du second clou ou de la seconde vis (22;12) étant prolongée par une tige (26, 16) qui est logée dans le second bossage (18) de la platine (2).

4. Ensemble selon l'une quelconque des revendications 1 à 3, **caractérisé en ce que** le cadran (1) est disposé entre un rehaut (36) et la platine (2), le clou ou la vis (22; 12) étant chassé ou vissé dans le rehaut (36) et venant prendre le rehaut (36) en sandwich entre sa tête (24; 14) et sa tige (26; 16) qui est logée dans le bossage (18) de la platine (2).

5. Ensemble selon l'une quelconque des revendications 1 à 3, **caractérisé en ce que** le cadran (1) est disposé entre un rehaut (36) et la platine (2), au moins un pied de fixation (38) qui vient de matière avec le rehaut (36) étant logé dans le bossage correspondant (18) de la platine (2).

6. Ensemble selon l'une quelconque des revendications 1 à 5, **caractérisé en ce que** la platine (2) comprend au moins un plot de centrage (28) sur son rebord périphérique supérieur (4) et le cadran (1) comprend sur son bord périphérique (10) une encoche (30) agencée pour coopérer avec le plot de centrage (28).

## Patentansprüche

1. Anordnung, umfassend ein Uhrenzifferblatt (1) und eine Platine (2), wobei die Platine (2) von einem oberen Umfangsrand (4) begrenzt ist, welcher über eine äußere Umfangsfläche (6) nach unten verlängert ist, das Uhrenzifferblatt (1) auf der oberen Umfangsfläche (4) der Platine (2) mittels zumindest eines ersten und eines zweiten Befestigungsmittels befestigt ist, wobei die Anordnung **dadurch gekennzeichnet ist, dass** das erste Befestigungsmittel einen in der äußeren Umfangsfläche (6) der Platine (2) vorgesehenen Erhebung (18) aufweist, das Zifferblatt (1) einen Umfangsrand (10) vorweist, über welchen es zwischen einem Kopf (14; 24) einer Schraube oder eines Nagels (12; 22) und dem oberen Umfangsrand (4) der Platine (2) gehalten ist, wobei der Kopf (14; 24) der Schraube oder des Nagels (12; 22) über eine Stange (16; 26) verlängert ist, der in der Erhebung (18) der Platine (2) untergebracht ist.

2. Anordnung nach Anspruch 1, **dadurch gekennzeichnet, dass** das zweite Befestigungsmittel einen auf dem oberen Rand (4) der Platine (2) vorgesehenen Spalt (8) aufweist, wobei das Zifferblatt (1) über seinen Umfangsrand (10) im Spalt (8) der Platine (2) untergebracht ist.

3. Anordnung nach Anspruch 1, **dadurch gekennzeichnet, dass** das zweite Befestigungsmittel einen zweite auf der äußeren Umfangsfläche (6) der Platine (2) vorgesehenen Erhebung (18) aufweist, ein zweiter Nagel oder eine zweite Schraube (22; 12) über ihren Kopf (24; 14) den Umfangsrand (10) des Zifferblatts (1) gegen den oberen Umfangsrand (4) der Platine (2) hält, wobei der Kopf (24; 14) des zweiten Nagels oder der zweiten Schraube (22; 12) über eine Stange (26, 16) verlängert ist, der in der zweiten Erhebung (18) der Platine (12) untergebracht ist.

4. Anordnung nach einem der Ansprüche 1 bis 3, **dadurch gekennzeichnet, dass** das Zifferblatt (1) zwischen einem Höhenring (36) und der Platine (2) angeordnet ist, der Nagel oder die Schraube (22; 12) in den Höhenring (36) eingeschlagen oder eingeschraubt ist und den Höhenring (36) zwischen ihrem Kopf (24; 14) und ihrer Stange (26; 16), welcher in der Erhebung (18) der Platine (2) untergebracht ist, sandwichartig einschließt.

5. Anordnung nach einem der Ansprüche 1 bis 3, **dadurch gekennzeichnet, dass** das Zifferblatt (1) zwischen dem Höhenring (36) und der Platine (2) mittels einem einstückig mit dem Höhenring (36) verbundenen Befestigungsfuß (38) angeordnet ist, welcher in der korrespondierenden Erhebung (18) der Platine (2) untergebracht ist.

6. Anordnung nach einem der Ansprüche 1 bis 5, **dadurch gekennzeichnet, dass** die Platine (2) zumindest einen Zentrierstift (28) auf ihrem oberen Umfangsrand (4) aufweist und das Zifferblatt (1) auf seinem Umfangsrand (10) eine Kerbe (30) aufweist, die zum Zusammenwirken mit dem Zentrierstift (28) ausgebildet ist.

## Claims

1. Assembly comprising a watch dial (1) and a bottom plate (2), the bottom plate (2) being delimited by an upper peripheral rim (4) which is extended downwards by an external peripheral surface (6), the watch dial (1) being secured to the upper peripheral rim (4) of the bottom plate (2) via at least first and second securing means, said assembly being **characterized in that** the first securing means comprises a boss (18) provided on the external peripheral surface (6) of the bottom plate (2), the dial (1) having a peripheral edge (10) via which the dial is held between the head (14; 24) of a nail or a screw (12; 22) and the upper peripheral rim (4) of the bottom plate (2), the head (14; 24) of the nail or screw (12; 22) being extended by a shank (16; 26) which is housed in the boss (18) of the bottom plate (2).

2. Assembly according to claim 1, **characterized in that** the second securing means includes a slot (8) provided on the upper peripheral rim (4) of the bottom plate (2), the peripheral edge (10) of the dial (1) being housed in the slot (8) of the bottom plate (2).

3. Assembly according to claim 1, **characterized in that** the second securing means includes a second boss (18) provided on the external peripheral surface (6) of the bottom plate (2), a second nail or a second screw (22; 12) holding, via the head (24; 14) thereof, the peripheral edge (10) of the dial (1) against the upper peripheral rim (4) of the bottom plate (2), the head (24; 14) of the second nail or of the second screw (22; 12) being extended by a shank (26, 16) which is housed in the second boss (18) of the bottom plate (2).

4. Assembly according to any of claims 1 to 3, **characterized in that** the dial (1) is disposed between a flange (36) and the bottom plate (2), the nail or the screw (22; 12) being driven or screwed into the flange (36) and sandwiching the flange (36) between the head (24; 14) and the shank (26; 16) thereof which is housed in the boss (18) of the bottom plate (2).

5. Assembly according to any of claims 1 to 3, **characterized in that** the dial (1) is disposed between a flange (36) and the bottom plate (2), at least one securing foot (38), which is integral with the flange (36), being housed in the corresponding boss (18) of the bottom plate (2).

6. Assembly according to any of claims 1 to 5, **characterized in that** the bottom plate (2) includes at least one centring stud (28) on the upper peripheral rim (4) thereof and the peripheral edge (10) of the dial (1) includes a notch (30) arranged to cooperate with the centring stud (28).
